# EUROPÄISCHE PATENTSCHRIFT

(11) **EP 1 090 187 B1**
(45) Veröffentlichungstag und Bekanntmachung des Hinweises auf die Patenterteilung: **06.05.2004**
(21) Anmeldenummer: 99939917.3
(22) Anmeldetag: 15.06.1999
(51) Int. Cl.: D21H 23/02, D21H 21/48, G07D 7/00

(54) **MERKMALSSTOFFE UND SICHERHEITSMERKMALE UND VERFAHREN ZUR INTEGRATION DIESER IN DIE PAPIERSTOFFBAHN SOWIE VERFAHREN ZUR PRÜFUNG**
MARKING SUBSTANCES AND SECURITY MARKINGS, METHOD FOR INTEGRATING THESE INTO THE PULP LINE AND METHOD FOR TESTING THE SAME
MATIERES CONSTITUTIVES DE CARACTERISTIQUES ET CARACTERISTIQUES DE SECURITE, PROCEDE POUR LEUR INTEGRATION DANS LA BANDE DE PATE A PAPIER, AINSI QUE PROCEDE D'ESSAI

(30) Priorität: 16.06.1998 DE 19826800; 12.08.1998 DE 19836503; 27.03.1999 DE 19915440; 15.06.1999 DE 19928059
(43) Veröffentlichungstag der Anmeldung: 11.04.2001
(73) Patentinhaber: WHD Elektronische Prüftechnik GmbH, 01129 Dresden (DE)
(72) Erfinder: PUTTKAMMER, Frank, D-01640 Coswig (DE); PUTTKAMMER, Monika, D-01640 Coswig (DE); ZSCHERPE, Gunther, D-08326 Sosa (DE)
(74) Vertreter: Heitsch, Wolfgang
(86) Internationale Anmeldenummer: PCT/DE1999/001806
(87) Internationale Veröffentlichungsnummer: WO 1999/066128

(56) Entgegenhaltungen:
- EP-A- 0 486 065
- EP-A- 0 659 587
- EP-A- 0 753 623
- EP-A- 0 839 950
- DE-A- 4 334 797
- DE-A- 19 539 282
- US-A- 5 112 672
- US-A- 5 419 424

## Beschreibung

Die Erfindung betrifft Merkmalsstoffe für Sicherheitsmerkmale in Dokumenten, Wertpapieren, Banknoten, Verpackungen und Waren nach dem Oberbegriff des Anspruchs 1.

Die Papierstoffbahnen für Dokumente, Wertpapiere, Banknoten, Verpackungen und für Waren werden zur Erhöhung der Fälschungssicherheit mit Merkmalsstoffen versehen. Bislang verwendete lichtaktive Merkmalsstoffe sind gegenwärtig auf dem freien Markt erhältlich, so daß Fälscher in der Lage sind, die mit ihnen hergestellten Sicherheitsmerkmale nachzustellen.
In der EP 753 623 wird in diesem Zusammenhang ein Sicherheitsblatt mit einem elektrisch leitendem Element beschrieben. Das Sicherheitsblatt besteht aus einer Trägermatrix mit einer Faserstruktur und das leitende Element ist ein Sicherheitsfaden in Form einer Folie. Die Folie ist mit einem elektrisch leitendem Polymer aus der Gruppe der Polythiophene beschichtet. Das elektrisch leitende Polymer wird in flüssiger oder dispergierter Form auf die Folie aufgetragen.
In der US 5,112,672 wird ein Sicherheitsdokument mit einem eingebettetem elektrisch leitenden Sicherheitsfaden beschrieben. Der Sicherheitsfaden besitzt eine Metallbeschichtung die zur Überbrückung von Unterbrechungen mit einem elektrisch leitendem Polymer versehen ist.
In der US 5,419,424 wird eine Prüfeinrichtung für den Sicherheitsfaden in Banknoten dargestellt. Die Prüfeinrichtung besitzt Sensorelektroden, die den Sicherheitsfaden mittels kapazitiver Kopplung detektieren.
In der DE 43 34 797 wird ein Verfahren zur Herstellung fälschungssicherer Dokumente sowie ein Verfahren zu deren Prüfung aufgezeigt. Die Dokumente enthalten ein Gitterwerk aus Metalldrähten, die an ihren Kreuzungspunkten kontaktiert werden.

In der EP 839 950 wird ein Verfahren zum Einlagern von Substanzen in eine laufende Faserbahn beschreiben. Die Substanzen werden im/oder vor dem Stoffauflauf in die Faserstoffsuspension eingeleitet. Die Einleitung geschieht an mehreren über die Breite der Faserbahn verteilten Stellen und geschieht mindestens an einer Stelle intermittierend.
Um in dieser Situation für Fälscher technologische Hürden aufzubauen, entstanden komplizierte Lösungen unter Verwendung lichtaktiver Merkmalsstoffe, bei denen - wie in DE. 196 53 423 beschrieben - humanvisuell nicht erkennbare, lichtabsorbierende Merkmalsstoffe zusätzlich Verwendung finden. Auf diese Weise entstehen beispielsweise während einer Prüfung unter dem Einfluß von IR-Licht Druckbilder mit auffälligen Fehlstellen.
Zur Erhöhung der Fälschungssicherheit werden weiter Merkmalsstoffe in einer definierten Verteilung auf die Papierbahn aufgebracht, um die Echtheit eines Dokuments maschinell lesbar zu machen. Nach der DE 197 14 519 werden dafür humanvisuell nicht erkennbare Merkmalsstoffe eingesetzt, die in linienförmig ausgeführten Markierungen ein visuelles Druckbild überlagern. Der verwendete Merkmalsstoff soll aufgrund einer physikalischen Eigenschaft maschinell nachweisbar sein. Unter anderen wird als eine derartige physikalische Eigenschaft auch die elektrische Leitfähigkeit genannt, jedoch wird ein derartiger, humanvisuell nicht erkennbarer Merkmalsstoff nicht offenbart.
Ein gegenwärtig bei Banknoten verbreitet eingesetztes Sicherheitsmerkmal wird durch einen Folienaufbau verkörpert, der aus mindestens einer Trägerfolie und einer auf die Trägerfolie aufgebrachten Metallisierung besteht. Ein sogenannter Sicherheitsfaden wird entweder vollständig oder mit Fenstern in die Papierbahn eingebettet. Ursprilnglich diente ein solcher Sicherheitsfaden einschließlich erkennbarer demetallisierter Stellen in Form von Zeichen oder Buchstaben nur zur humanvisuellen Prüfung. In dem Bestreben einer Verbesserung der Fälschungssicherheit wurde eine zusätzliche Prüfung der elektrischen Leitfähigkeit der Metallisierung in Betracht gezogen. Eine Verwirklichung dieser Absicht scheiterte bislang daran, daß einerseits die Banknoten in ihrem Gebrauch einer hohen mechanischen Beanspruchung unterliegen, beispielsweise durch Knicken und Falten durch den Benutzer, aber auch durch Biegen in Geldautomaten und Zählmaschinen. Zum anderen unterliegt der Folienaufbau auch schon während des technologischen Prozesses der Papierherstellung infolge Spannens und Biegens einer erheblichen Belastung. Als Folge dessen treten in der Metallisierung zufällig verteilt feine Haarrisse auf, die jegliches Meßergebnis unsicher und nicht reproduzierbar machen. Um Fälschungen dieses Sicherheitsmerkmals aber zu begegnen, ist in den Prüfvorrichtungen von Bankautomaten nicht nur die Präsenz einer Metallisierung nachzuweisen, sondern die Echtheit ist aufgrund eines bestimmten Meßwertes der Leitfähigkeit zu erkennen. Dieses Problem wird grundsätzlich auch nicht dadurch gelöst, wenn-wie in DE 43 44 553 und EP 659 587 vorgeschlagen - anstelle des Aufdampfens der Metallisierung im Hochvakuum metallisch wirkende Druckfarben eingesetzt werden.

Da die elektrische Leitfähigkeit eine der wesentlichsten .Eigenschaften von Metallen ist, scheint es naheliegend zu sein, daß Fälscher die elektrische Leitfähigkeit einer Metallisierung vermuten. Es stehen gegenwärtig sogar ausreichend technologische Ausrüstungen wohlfeil zur Verfügung, um richtige Metallisierungen einschließlich ihrer bildhaften Gestaltung als Fälschung eines Sicherheitsmerkmals in Dokumente, Wertpapiere, Banknoten, Verpackungen oder Waren einzubringen. Da aber die elektrische Leitfähigkeit ein schnell und sicher nachweisbarer Prüfparameter ist, besteht vorerst nicht das Verlangen, auf dieses Sicherheitsmerkmal zu verzichten. Nachteilig ist außerdem, daß die humanvisuell sichtbare Metallisierung in ihren Eigenschaften kaum variabel ist, da sie für den Großteil der Benutzer als ein konstantes und immer in gleicher Weise erkennbares Sicherheitsmerkmal dienen soll. Schließlich sind in die Geheimnisse dieses humanvisuell erkennbaren Sicherheitsmerkmals eine relativ große Anzahl von Personen in Verbindung mit dessen Herstellung und Prüfung eingeweiht, so daß allein von der Größe und Unüberschaubarkeit dieses Personenkreises ein Gefährdungspotential ausgeht.

Es ist somit Aufgabe der Erfindung, einen elektrisch leitenden Merkmalsstoff vorzuschlagen, bei denen die vorgenannten Nachteile nicht auftreten. Es ist weiterhin auch Aufgabe der Erfindung, solche Merkmalsstoffe vorzuschlagen, die zur Erhöhung der Fälschungssicherheit beitragen, weil die Notwendigkeit entstanden ist, ein weiteres, leicht variierbares Sicherheitsmerkmal zu schaffen, das weniger die Aufmerksamkeit auf sich lenkt als die humanvisuell erkennbare Metallisierung, beziehungsweise ein Sicherheitsmerkmal an wechselnden Stellen vorzuschlagen, an denen es nicht vermutet wird und nur mit äußerst präzise arbeitender Prüftechnik feststellbar ist. Die vorliegende Erfindung betrifft die Verwendung eines Polyethylendioxithiophenpolystyrolsulfonat (PEDT/PSS) als ein elektrisch leitender Merkmalstoff für Sicherheitsmerkmale für Dokumente, Wert papiere, Banknoten und Produkte. Diese der Sicherheit dienenden Merkmale und Elemente werden direkt oder in Verbindung mit anderen in die Papierstoffbahn einzubringenden Sicherheitsmerkmalen, wie Sicherheitsfäden, in die Papierstoffbahn integriert.

Erfindungsgemäß wird diese Aufgabe durch die Kennzeichen und Merkmale des Anspruchs 1 sowie deren spezielle in den Unteransprüchen dargelegte Ausführungsformen gelöst.

Die erfindungsgemäße Lösung gewährt den Vorteil, dass das gefundene Polyethylendioxithiophenpolystyrolsulfonat (PEDT/PSS) in Verbindung mit Sicherheitspapier mit verdeckten, detektierbaren Merkmalen auszustatten, die humanvisuell nicht erkennbar sind und deren homogenes oder partielles Vorhandensein zu prüfen ist. Zugleich ergibt sich in überraschender Weise der Vorteil eines kontinuierlich ablaufenden, zeitsparenden und kostengünstigen Verfahrens zur Einbringung von Merkmalsstoffen und Sicherheitsmerkmalen in Papierbahnen und durch die hervorragenden stofflichen Eigenschaften des Polyethylendioxithiophenpolystyrolsulfonat (PEDT/PSS), der guten Verträglichkeit bei der Verbindung mit der Papierstoffsuspension.

Die Erfindung wird anhand nachfolgender Beispiele und der Figuren erläutert.
Fig. 1 - Langsieb einer Papiermaschine in schematischer Seitenansicht und Draufsicht zur Darstellung des Verfahrens der partiellen Integration des Merkmalsstoffs in Linienform,
Fig. 2 - Rundsieb einer Papiermaschine in schematischer Seitenansicht und Draufsicht zur Darstellung desselben Verfahrens,
Fig. 7 - Signalbild beim Überstreifen des Sensors über eine Banknote mit einem Wasserzeichen,
Fig. 7a - Signalverknüpfung der Sensoren,
Fig. 8 - schematische Seitenansicht einer Wasserzeichenprägewalze mit einer Merkmalsstoffübertragungswalze,
Fig. 8a - Signalbild eines elektrisch leitenden Wasserzeichens in konventionellem Papier,
Fig. 9 - schematische Darstellung bei partiellem Merkmalsstoffauftrag auf bzw. Merkmalsstoffintegration in die Papierstoffbahn 6,
Fig. 10 - Signalbilder der partiellen Merkmalsstoffdetektion,
Fig. 11 - Folienaufbau mit einer Trägerfolie, einer Metallisierung und einer weiteren Schicht aus einem elektrisch leitenden Polymer,
Fig. 12 - ein anderer Folienaufbau mit einer Trägerfolie, einer Metallisierung und einer weiteren Schicht aus dem elektrisch leitenden Polymer,
Fig. 13 - ein Folienaufbau mit zwei Trägerfolien und einer Metallisierung, wobei jede der Trägerfolien eine weitere Schicht aus dem elektrisch leitenden Polymer trägt,
Fig. 14 - ein Folienaufbau mit zwei Trägerfolien, einer Metallisierung und einer weiteren Schicht aus dem elektrisch leitenden Polymer,

In **Fig. 1** ist eine Papiermaschine in schematischer Seitenansicht und Draufsicht mit einem Langsieb **1**, einem Stoffauflauf **3**, Auslaufrohren **17**, einem Steuerteil **18** für die Auslaufrohre **17**, einem automatischen Ventil **19** in jedem Auslaufrohr **17**, einer Pumpe **20** für den Kreislauf des Merkmalsstoffs und einem Vorratsbehälter **26** für den Merkmalsstoff zur partiellen Integration dargestellt. Ferner sind Merkmalsstoff enthaltende Prüfzonen **14** dargestellt.
**Fig. 2** zeigt das Rundsieb **2** einer Papiermaschine in schematischer Seitenansicht und Draufsicht mit einem Stoffeinlauf **4**, den partiellen Prüfzonen **14**, dem Auslaufrohr **17**, dem Steuerteil **18** für die Auslaufrohre **17**, dem automatischen Ventil **19** in jedem Auslaufrohr **17**, der Pumpe **20** für den Kreislauf des Merkmalsstoffs und dem Vorratsbehälter **26** für den Merkmalsstoff zur partiellen Integration.
**Fig. 7** zeigt das Signalbild in der Form eines Diagramms der Spannung U als Funktion der Kanalzahl beim Überstreifen der optischen Scannersensoren **10** und der kapazitiven Scannersensoren **11** über eine Banknote mit homogener Merkmalsstoffverteilung **6** und mit einem elektrisch leitenden Prägebereich **24**. In einer schematischen Darstellung sind die Sensorkanäle 1 - 14 gezeigt.
**Fig. 7a** zeigt die Signalverknüpfung der optischen Scannersensoren **10**, der kapazitiven Scannersensoren **11** und der optischen Sensoren **13** zur Aktivierung der kapazitiven Scannersensoren **11** bei der Prüfung eines Blattgutes mit partiellen Prüfzonen **14**.
**Fig. 8** zeigt die schematische Seitenansicht einer Wasserzeichenprägewalze **5** mit Prägesegmenten **25** und mit einer Merkmalsstoffübertragungswalze **7**, einer elektrisch leitenden Prüfzone **9** in Form eines Wasserzeichens, einem Merkmalsstoffvorratsbehälter **16** und einer Andruckwalze **27**.
**Fig. 8a** zeigt das Signalbild in Form eines Diagramms der Spannung U als Funktion der Kanalzahl bei der Prüfung einer elektrisch leitenden Prüfzone **9** in nicht mit Merkmalsstoff versehenem Papier.
**Fig. 9** zeigt in schematischer Darstellung nach einer partiellen Merkmalsstoffintegration in die Papierstonbahn **6** nach Fig. 8 die Prüfung mit den kapazitiven Scannersensoren **11**, den optischen Sensoren **13** zu deren Aktivierung und mit den unterschiedlichen partiellen Prüfzonen **14a, 14b, 14c**.
**Fig. 10** zeigt die Signalbilder **23** der partiellen Merkmalsstoffdetektion entsprechend den Anordnungen in **Fig. 9**.
**Fig. 11**zeigt einen Folienaufbau mit einer Trägerfolie **28**, einer Metallisierung **29** und einer weiteren Schicht **30** aus dem elektrisch leitenden Polymer.
**Fig. 12** zeigt einen anderen Folienaufbau mit der Trägerfolie **28**, der Metallisierung **29** und der weiteren Schicht **30** aus dem elektrisch leitenden Polymer.
**Fig. 13** zeigt einen Folienaufbau mit zwei Trägerfolien **28;28'** und einer Metallisierung **29**, wobei jede der Trägerfolien **28; 28'** eine weitere Schicht **30** aus dem elektrisch leitenden Polymer trägt.
**Fig. 14** zeigt einen Folienaufbau mit zwei Trägerfolien **28;28'**, einer Metallisierung **29** und einer weiteren Schicht **30** aus dem elektrisch leitenden Polymer.

### Beispiel 1:

In **Fig.** 1 und **2** wird dargestellt, wie ein partieller Auftrag des gefundenen Polyethylendioxithiophenpolystyrolsulfonat (PEDT/PSS) durch genau. über der Papierstoffbahn **6** positionierten Dosiereinrichtungen realisiert wird. Die Voraussetzung für eine gleichmäßige Versorgung der Dosiereinrichtungen mit dem Merkmalsstoff ist eine ständige Zirkulation des Papierbreis durch Pumpen **20** im gesamten Rohrsystem einschließlich des Vorratsbehälters **26** für den Merkmalsstoff zur partiellen Integration. Mittels einer Anordnung von Dosiereinrichtungen, bestehend jeweils aus einem Auslaufrohr **17** mit einem automatischen Ventil **19** wird der Merkmalsstoff partiell auf die Papierstoffbahn **6** aufgebracht beziehungsweise in diese integriert. Dadurch entstehen in Abhängigkeit von der Steuerung linienförmig kontinuierliche Prüfzonen **14a**, diskontinuierliche Prüfzonen **14b** oder punktuelle Prüfzonen **14c**. Siehe dazu auch **Fig. 9**. Durch das Schneiden der Papierstoffbahn **6** zu Blattgut erhält man partielle Prüfzonen **14** mit dem Merkmalsstoff. Diese können über die gesamte Blattbreite oder Blattlänge verlaufen oder abschnittsweise in der Blattlänge oder -breite vorhanden sein. Die Breite der Linien oder Linienabschnitte ist dem Auflösungsvermögen der Scannersensoren **10; 11**anzupassen. Vorzugsweise wird eine Linienbreite von 2 mm gewählt.
Bei der Verwendung elektrisch leitender Polymere ergibt sich der Vorteil, daß diese Polymere eine gute Verträglichkeit zu den anderen Inhaltsstoffen des Papierbreis besitzen. Die Integration in den Papierstoff ist deshalb wesentlich unkomplizierter als bei festen Merkmalsstoffen, da die elektrisch leitenden Polymere auch in flüssiger Form zur Verfügung stehen. Die benötigten Konzentrationen gestatten eine nahezu transparente elektrisch leitende Markierung.

### Beispiel 2:

Anhand der **Fig. 8** wird mittels der Prägewalze **5** und der Merkmalsstoffübertragungswalze **7** ein Abdruck des PEDT/PSS auf der Papierstoffbahn **6** erzeugt. Der Abdruck der Prägesegmente **25** entspricht der bildlichen Darstellung der elektrisch leitenden Prüfzone in Form des Wasserzeichens **9**.

### Beispiel 3:

In den **Fig. 1** und **2** wird dargestellt, daß die Prüfzonen **14** in der Papierstoffbahn **6** auf das homogene beziehungsweise partielle Vorhandensein des Merkmalsstoffs kontrolliert werden. Das dabei gewonnene Prüfergebnis beeinflußt über das Steuerteil **18** die automatischen Ventile **19** in den Auslaufrohren **17**.

Wie bereits ausgeführt, ist in den **Fig. 7, 7a, 8a, 9** und **10** die Prüfung in verschiedenen Anwendungen mit den entsprechenden Signalbildern dargestellt.

In Fig. 7 wird anhand eines Wasserzeichens im Prägebereich **24** dargestellt, wie die Prüfung der elektrischen Leitfähigkeit des Papiers als eine Referenzprüfung zu der Prüfung der bildhaften Gestaltung des Wasserzeichens ausgeführt wird.
Das Papier mit dem Wasserzeichen durchläuft in Pfeilrichtung nacheinander eine Anordnung optischer Scannersensoren **10** und eine weitere Anordnung kapazitiver Scannersensoren **11**. Das dazugehörige Signalbild zeigt den übereinstimmenden Spannungsverlauf der optischen Scannersensoren **10** und der kapazitiven Scannersensoren **11**, hier dargestellt als eine Funktion der Kanalzahl.
Wie Fig. 7a zeigt, werden auch hier die Sensorkanäle wie oben beschrieben im Wechsel angesteuert.

In Fig. 9 und 10 wird die Prüfung von linienförmig auf Papier aufgetragenen Merkmalsstoff sowie die dabei entstehenden Signalbilder **23** gezeigt.
In Fig. 9a enthält das Papier eine Prüfzone **14a** mit einem kontinuierlichen, linienförmigen Auftrag des Merkmalsstoffes. Beim Durchlaufen der Prüfanordnung, bestehend aus den optischen Sensoren **13** und den kapazitiven Scannersensoren **11**, entsteht ein entsprechender kontinuierlicher Spannungsverlauf U = f (t) im Signalbild **23**.
In Fig. 9b ist der Auftrag des Merkmalsstoffes in der Prüfzone **14b** in regelmäßigen Abständen unterbrochen. Während der Prüfung entsteht ein Signalbild **23** mit entsprechenden regelmäßigen Sprüngen im Spannungsverlauf U = f (t).
In Fig. 9c ist der Auftrag in der Prüfzone **14c** in unregelmäßigen Abständen unterbrochen. Auch das spiegelt sich in dem sich ergebenden Signalbild **23** wider.

### Beispiel 4:

Im folgenden wird anhand der **Fig. 11** bis **14** die Anwendung des elektrisch leitenden Merkmalsstoffes bei einem in die Papierstoffbahn 6 einzubringenden Folienaufbaus erläutert.
Der Folienaufbau des in eine Papierbahn einzubringenden Sicherheitsmerkmals enthält eine Trägerfolie **28; 28'**, beispielsweise aus Polypropylen, mit einer Dicke von vorzugsweise 40 µm. Die auf die Trägerfolie **28; 28'**, beispielsweise durch Bedampfen oder Sputtern, aufgebrachte Metallisierung **29** weist eine zusätzliche Dicke von etwa 2 nm auf.

Die Metallisierung **29** enthält demetallisierte Stellen, beispielsweise in Form von Buchstaben oder Zahlen, die humanvisuell im Durchlicht für den Benutzer erkennbar sind. Die Demetallisierung erstreckt sich abschnittsweise bis an den Rand der Trägerfolie **28; 28'**. Auf ihrer anderen Seite ist die Trägerfolie **28; 28'** mit einer weiteren Schicht **30** aus dem PEDT/PSS spezielle PEDT/PSS (Polyethylendioxythiophenpolystyrolsulfonat) nach der Formulierung CPP105, ist in einer Dicke von 1 µm bis 2 µm auf die Trägerfolie **28; 28'** aufgetragen. Durch das

Hinzufügen der weiteren Schicht **30** tritt also eine völlig zu vernachlässigende Dickenzunahme ein. Der als Sicherheitsmerkmal in eine Papierbahn eingebrachte Folienaufbau mit dem erfindungsgemäßen Merkmalsstoff beeinträchtigt also durch seine geringfügig veränderte Dicke in keiner Weise die aus der Papierbahn angefertigten Dokumente oder Banknoten, selbst in einem Stapel von beträchtlicher Höhe. Ebensowenig wird das Papier an der Einbettungsstelle des Sicherheitsmerkmals durch eine vergrößerte Dicke geschwächt.
Die beispielsweise durch Bedampfen oder Sputtern auf die Trägerfolie **28; 28'** aufgebrachte Metallisierung **29** ist nur wenige Atomlagen stark und daher in Abhängigkeit von der Oberflächenstruktur der Trägerfolie relativ spröde. Beim Falten, Biegen oder Knicken treten in zufälliger Weise verteilte Haarrisse auf, die das beabsichtigte Messen der Leitfähigkeit von vorgegebenen Abschnitten der Metallisierung **29** unmöglich machen. Dagegen ist die weitere Schicht **30** biegsam und elastisch und weist gegenüber der Metallisierung **29** in Abhängigkeit von der Oberflächenstruktur der Trägerfolie **28; 28'** eine weit höhere Dehnbarkeit auf. Auch beim Biegen, Knicken und Falten, beispielsweise einer Banknote, tritt keine Unterbrechung der weiteren Schicht **30** ein. Die beispielsweise in Bankautomaten vorhandenen Prüfvorrichtungen erfassen nunmehr für vorgegebene Abschnitte des Sicherheitsmerkmals einen Meßwert der Leitfähigkeit aus der nach dem bekannten Stand der Technik vorgesehenen Metallisierung **29** mit möglicherweise vorhandenen Haarrissen und aus der zu der Metallisierung **29** parallelgeschalteten, relativ hochohmigen weiteren Schicht **30**.

### Beispiel 5:

Eine bevorzugte Ausführung des Folienaufbaus mit dem erfindungsgemäßen Merkmalsstoff für ein Sicherheitsmerkmal, beispielsweise in einer Banknote, ist in **Fig. 11** dargestellt. **Fig. 11** zeigt die Trägerfolie **28**, auf deren einer Seite die Metallisierung **29** aufgebracht ist. Die andere Seite der Trägerfolie **28** trägt die weitere Schicht **30** aus dem elektrisch leitenden Polymer.
Das Aufbringen der weiteren Schicht **30** auf die Trägerfolie **28** geschieht nach üblichen technologischen Verfahren, beispielsweise durch ein Kalandrieren. Es entsteht somit eine Verbund-Folie, auf die anschließend die Metallisierung **29**, beispielsweise durch Bedampfen, aufgebracht wird.
Es ist selbstverständlich auch möglich, die weitere Schicht **30** aus dem elektrisch leitenden Polymer nach dem Bedampfen der Trägerfolie **28** auf die Metallisierung **29** aufzubringen. Bei einem derartigen Folienaufbau geht von der weiteren Schicht **30** eine gewisse Schutzwirkung für die Metallisierung **29** aus.

### Beispiel 6:

**Fig. 12** zeigt eine andere bevorzugte Ausführung des Fölienaufbaus mit dem erfindungsgemäßen Merkmalsstoff. Dargestellt ist die Trägerfolie **28** mit der Metallisierung **29**. Zwischen der Trägerfolie **28** und der Metallisierung **29** befindet sich die weitere Schicht **30** PEDT/PSS als ein Haftvermittler zwischen der Trägerfolie **28** und der Metallisierung **29**. Die Anordnung der weiteren Schicht **30** als ein Haltvermittler ist nicht auf eine Verbesserung der Haftung zwischen der Trägerfolie **28** und der Metallisierung **29** beschränkt. Die weitere Schicht **30** ist zwischen beliebigen anderen Folien oder Schichten zur Verbesserung der Haftung einsetzbar. Als Haftvermittler zwischen der Trägerfolie **28** und der Metallisierung **29** entsteht jedoch der Vorteil, daß die relativ spröde Metallisierung **29** auf der wesentlich elastischeren weiteren Schicht **30** erheblich höheren mechanischen Beanspruchungen widersteht als bei einer unmittelbaren Bedampfung der Trägerfolie **28**.

### Beispiel 7:

**Fig. 13** zeigt einen Folienaufbau für ein Sicherheitsmerkmal mit dem erfindungsgemäßen Merkmalsstoff unter Verwendung einer Trägerfolie **28**, auf die die Metallisierung **29** aufgebracht ist. Die Metallisierung **29** ist durch eine weitere Trägerfolie **28'** abgedeckt. Das geschieht beispielsweise zum Schutz der Metallisierung **29**, wenn diese bei einem Fensterfaden mit einer teilweisen Einbettung in die Papierbahn einer erhöhten Beanspruchung ausgesetzt ist. Erhöhte Beanspruchungen während des technologischen Prozesses der Papierherstellung sind ein weiterer Grund für den Einsatz einer weiteren Trägerfolie **28'**. Mindestens eine der Trägerfolien **28; 28'** ist mit der weiteren Schicht **30** aus dem elektrisch leitenden Polymer versehen.

### Beispiel 8:

In der **Fig. 13** tragen beide Trägerfolien **28; 28'** die weitere Schicht **30**, während in der **Fig. 14** eine Ausführung dargestellt ist, in der nur eine der Trägerfolien **28** die weitere Schicht **30** aus dem elektrisch leitenden Polymer trägt.
Die Erfindung ist nicht darauf beschränkt, daß der erfindungsgemäße Merkmalsstoff als eine weitere Schicht **30** in einem Folienaufbau Verwendung findet. Der erfindungsgemäße Merkmalsstoff ist in beliebiger Konfiguration als ein Sicherheitsmerkmal in die Papierbahn einbringbar.

### Beispiel 9:

Es dient der Verbesserung der Fälschungssicherheit, neben dem Merkmal der elektrischen Leitfähigkeit weitere Sicherheitsmerkmale vorzusehen und diese in geeigneter Weise zu kombinieren. So sind beispielsweise neben der elektrischen Leitfähigkeit des Polymers sowohl humanvisuell erkennbare Merkmalspigmente als auch solche vorgesehen, die nur mit geeigneten Prüfvorrichtungen, wie mit speziellen Lichtquellen und optischen Sensoren, erkennbar sind. Darüber hinaus erstreckt sich die Erfindung auch auf die Kombination der elektrischen Leitfähigkeit mit solchen Zuschlagstoffen, die magnetische Eigenschaften besitzen. Besonders vorteilhaft im Sinne der Erfindung ist eine Kombination der elektrischen Leitfähigkeit mit optischen und magnetischen Merkmalsstoffen. Als eine bevorzugte Anwendung sei erwähnt, die Zuschlagstoffe mit magnetischen Eigenschaften durch das Hinzufügen von humanvisuell erkennbaren Merkmalspigmenten zu verbergen. Somit bleibt es einem potentiellen. Fälscher ungewiß, ob ein magnetisch wirksamer Stoff vorhanden ist, insbesondere da die verwendeten Mengen gering und die magnetischen Auswirkungen nicht ohne weiteres erfaßbar sind.

Neben einem bloßen Vorhandensein von optisch wirksamen Zuschlagstoffen in dem PEDT/PSS erstreckt sich die Erfindung auch darauf, daß die optisch wirksamen Zuschlagstoffe derart in dem elektrisch leitenden Polymer angeordnet sind, daß eine optische Kodierung entsteht, beispielsweise ein mit Prüfvorrichtungen auswertbares Farbmuster. Das gleiche betrifft die magnetisch wirksamen Zuschlagstoffe, durch deren erfindungsgemäße Anordnung eine magnetische Kodierung entsteht, beispielsweise in der Form eines magnetischen Strichkodes.

## Patentansprüche

1. Verwendung eines 3,4-Ethylendioxithiophen (EDT) in angewandter Form als Polyethylendioxithiophenpolystyrolsulfonat (PEDT/PSS) als ein elektrisch leitender Merkmalsstoff für Sicherheitsmerkmale für Dokumente, Wertpapiere, Banknoten, Verpackungen und Produkte, worin der Merkmalstoff (PEDT/PSS) in die Papierstoffbahn oder auf diese gebracht wird.

2. Verwendung nach Anspruch 1 in der Weise, dass das PEDT/PSS in eine Papierstoffbahn (**6**) eingebracht ist.

3. Verwendung nach Anspruch 1 in der Weise, dass das PEDT/PSS auf eine Papierstoffbahn (**6**) aufgebracht ist.

4. Verwendung nach Anspruch 1 in der Weise, dass das PEDT/PSS auf Papier in einem Wasserzeichen appliziert ist.

5. Verwendung nach Anspruch 1 in der Weise, dass das PEDT/PSS als partielle Prüfzone (**14a; 14b; 14c**) auf einem Blattgut aus Papier (**6**) vorhanden ist.

6. Verwendung nach Anspruch 1 in der Weise, dass das PEDT/PSS auf Blattgut aus Papier (**6**) als Merkmalsstoff mit optischen Eigenschaften, vorzugsweise als Farbmuster aufgebracht ist.

7. Verwendung eines 3,4-Ethylendioxithiophen (EDT) in angewandter Form als Polyethylendioxithiophenpolystyrolsulfonat (PEDT/PSS) als ein elektrisch leitender Merkmalsstoff für Sicherheitsmerkmale für Dokumente, Wertpapiere, Banknoten, Verpackungen und Produkte in der Weise, dass das PEDT/PSS auf einer Trägerfolie (**28; 28'**) appliziert ist.

8. Verwendung nach Anspruch 7 in der Weise, dass die mit PEDT/PSS applizierte Trägerfolie (**28; 28'**) innerhalb eines Folienaufbaus oder einer Verbund-Folie angeordnet ist.

9. Verwendung nach Anspruch 8 in der Weise, dass der Folienaufbau als Sicherheitsmerkmal in einer Papierbahn eingebettet ist.

10. Verwendung nach Anspruch 8 in der Weise, dass der Folienaufbau als Sicherheitsmerkmal teilweise in der Papierbahn eingebettet ist.

11. Verwendung nach Anspruch 7 in der Weise, dass das PEDT/PSS mit mindestens einer Folie, mit einer härtbaren Lackschicht, mit einer Reflexionsschicht und mit einer Schutzschicht verbunden ist.

12. Verwendung nach einem oder mehreren der vorangegangenen Ansprüche in der Weise, dass das PEDT/PSS als mindestens eine zusammenhängende Fläche aufgebracht ist.

13. Verwendung nach einem oder mehreren der vorangegangenen Ansprüche in der Weise, dass das PEDT/PSS als eine Fläche mit mindestens einer Unterbrechung aufgebracht ist.

14. Verwendung nach einem oder mehreren der vorangegangenen Ansprüche in der Weise, dass das PEDT/PSS als eine linienförmige (**14a**) oder diskontinuierliche (**14b**) oder punktförmige (**14c**) Prüfzone aufgebracht ist.

15. Verwendung nach einem oder mehreren der vorangegangenen Ansprüche in der Weise, dass das PEDT/PSS als Sicherheitsmerkmal Bestandteil einer Druckfarbe ist.

16. Verwendung nach einem oder mehreren der vorangegangenen Ansprüche in der Weise, dass das PEDT/PSS als ein Haftvermittler bzw. Primer in einem Folienaufbau und/oder zwischen zwei Folien und/oder zwischen einem Folienaufbau und dem Papier (**6**) angeordnet ist.

17. Verwendung nach einem oder mehreren der vorangegangenen Ansprüche in der Weise, dass das PEDT/PSS als Druckbild auf das in die Papierstoffbahn (**6**) einzubringende Sicherheitsmerkmal aufgebracht ist.

18. Verwendung nach einem oder mehreren der vorangegangenen Ansprüche in der Weise, dass das PEDT/PSS mit einem Zuschlagstoff, vorzugsweise mit einem optisch aktiven oder optisch aktivierbaren Pigment oder einem Pigment mit magnetischen Eigenschaften versehen ist.

19. Verwendung nach einem oder mehreren der vorangegangenen Ansprüche in der Weise, dass das Sicherheitsmerkmal neben dem PEDT/PSS mit einer optischen Kodierung und/oder mit einer magnetischen Kodierung ausgestattet ist.

20. Verwendung nach einem oder mehreren der vorangegangenen Ansprüche in der Weise, dass das PEDT/PSS innerhalb eines Folienaufbaus als Schutzschicht für eine Metallisierung (**29**) angeordnet ist.

## Claims

1. Use of a 3,4 -ethylenedioxythiophene (EDT) in practical form as polyethylenedioxythiophene poly(styrene sulphonate) (PEDT/PSS) as an electrically conductive feature substance for security features for documents, valuable papers, banknotes, packages and products, in which the feature substance (PEDT/PSS) is brought into the paper web or onto the latter.

2. Use according to Claim 1 in a way in which the PEDT/PSS is introduced into a paper web (6).

3. Use according to Claim 1 in a way in whi ch the PEDT/PSS is applied to a paper web (6).

4. Use according to Claim 1 in a way in which the PEDT/PSS is applied to paper in a watermark.

5. Use according to Claim 1 in a way in which the PEDT/PSS is present as a partial test zone (14a; 14b; 14c) on a sheet product made of paper (6).

6. Use according to Claim 1 in a way in which the PEDT/PSS is applied to a sheet product made of paper (6) as a feature substance with optical properties, preferably as a coloured pattern.

7. Use of a 3,4 -ethylenedioxythiophene (EDT) in practical form as polyethylenedioxythiophene poly(styrene sulphonate) (PEDT/PSS) as an electrically conductive feature substance for security features for documents, valuable papers, banknotes, packages and products in a way in which the PEDT/PSS is applied to a thin carrier sheet (28; 28').

8. Use according to Claim 7 in a way in which the thin carrier sheet (28; 28') with PEDT/PSS applied is arranged within a thin sheet structure or a composite thin sheet.

9. Use according to Claim 8 in a way in which the thin sheet structure is embedded in a paper web as a security feature.

10. Use according to Claim 8 in a way in which the thin sheet structure is partly embedded in the paper web as a security feature.

11. Use according to Claim 7 in a way in which the PEDT/PSS is joined to at least one thin sheet, to a curable varnish layer, to a reflective layer and to a protective layer.

12. Use according to one or more of the preceding claims in a way in which the PEDT/PSS is applied as at least one cohesive area.

13. Use according to one or more of the preceding claims in a way in which the PEDT/PSS is applied as an area with at least one interruption.

14. Use according to one or more of the preceding claims in a way in which the PEDT/PSS is ap plied as a linear (14a) or discontinuous (14b) or point - like (14c) test zone.

15. Use according to one or more of the preceding claims in a way in which the PEDT/PSS, as a security feature, is a constituent part of a printing ink.

16. Use according to on e or more of the preceding claims in a way in which the PEDT/PSS is arranged as an adhesion promoter or primer in a thin sheet structure and/or between two thin sheets and/or between a thin sheet structure and the paper (6).

17. Use according to one or mo re of the preceding claims in a way in which the PEDT/PSS is applied as a printed image to the security feature to be introduced into the paper web (6).

18. Use according to one or more of the preceding claims in a way in which the PEDT/PSS is provided with an additive, preferably with a pigment which is optically active or can be activated optically or a pigment with magnetic properties.

19. Use according to one or more of the preceding claims in a way which the security feature is equipped with an optic al code and/or with a magnetic code in addition to the PEDT/PSS.

20. Use according to one or more of the preceding claims in a way in which the PEDT/PSS is arranged within a thin sheet structure as a protective layer for a metallization (29).

## Revendications

1. Utilisation d'un 3,4 -éthylènedioxythiophène (EDT) sous forme appliquée en tant que sulfonate de polyéthylènedioxythiophènepolystyrène (PEDT/PSS) en tant que matériau caractéristique électroconducteur destiné à des caractéristiques de sécurité pour documents, papiers de valeur, billets de banque, emballages et produits, le matériau caractéristique (PEDT/PSS) étant amené da ns la bande de papier ou appliqué sur celle-ci.

2. Utilisation selon la revendication 1, **caractérisée en ce que** le PEDT/PSS est incorporé dans une bande de papier (6).

3. Utilisation selon la revendication 1, **caractérisée en ce que** le PEDT/PSS est appliqué sur une bande de papier (6).

4. Utilisation selon la revendication 1, **caractérisée en ce que** le PEDT/PSS est appliqué sur le papier sous la forme d'un filigrane.

5. Utilisation selon la revendication 1, **caractérisée en ce que** le PEDT/PSS est présent en tant que zone de contrôle partielle (14a ; 14b ; 14c) sur un produit en feuille en papier (6).

6. Utilisation selon la revendication 1, **caractérisée en ce que** le PEDT/PSS est appliqué sur un produit en feuille en papie r (6) en tant que matériau caractéristique ayant des propriétés optiques, de préférence, en tant qu'échantillon couleur.

7. Utilisation d'un 3,4 -éthylènedioxythiophène (EDT) sous forme appliquée en tant que sulfonate de polyéthylènedioxythiophènepolystyrène (PEDT/PSS) en tant que matériau caractéristique électroconducteur destiné à des caractéristiques de sécurité pour documents, papiers de valeur, billets de banque, emballages et produits, **caractérisée en ce que** le PEDT/PSS est appliqué sur une feuille -support (28 ; 28').

8. Utilisation selon la revendication 7, **caractérisée en ce que** la feuille-support revêtue par application de PEDT/PSS (28 ; 28') est disposée au sein d'une structure de feuilles ou d'une feuille composite.

9. Utilisation selon la revendication 8, **caractérisée en ce que** la structure de feuilles est noyée dans une bande de papier en tant que caractéristique de sécurité.

10. Utilisation selon la revendication 8, **caractérisée en ce que** la structure de feuilles est noyée partiellement dans la bande de papier en tant que caractéristique de sécurité.

11. Utilisation selon la revendication 7, **caractérisée en ce que** le PEDT/PSS est lié à au moins une feuille, à une couche de vernis durcissable, à une couche de réflexion et à une couche de protection.

12. Utilisation selon l'une quelconque ou plusieurs des revendications précédentes, **caractérisée en ce que** le PEDT/PSS est appliqué en tant qu'au moins une surface continue.

13. Utilisation selon l'une quelconque ou plusieurs des revendications précédentes, **caractérisée en ce que** le PEDT/PSS est appliqué en tant que surface avec au moins une interruption.

14. Utilisation selon l'une quelconque ou plusieurs des revendications précédentes, **caractérisée en ce que** le PEDT/PSS est appliqué en tant que zone de contrôle sous forme de lignes (14a) ou sous forme discontinue (14b) ou sous forme de points (14c).

15. Utilisation selon l'une quelconque ou plusieurs des revendications précédentes, **caractérisée en ce que** le PEDT/PSS, en tant que car actéristique de sécurité, fait partie d'une encre d'imprimerie.

16. Utilisation selon l'une quelconque ou plusieurs des revendications précédentes, **caractérisée en ce que** le PEDT/PSS est disposé en tant que promoteur de l'adhésion ou en tant que peinture d'apprêt dans une structure de feuilles et/ou entre deux feuilles et/ou entre une structure de feuilles et le papier (6).

17. Utilisation selon l'une quelconque ou plusieurs des revendications précédentes, **caractérisée en ce que** le PEDT/PSS est appliqué e n tant qu'image d'impression sur la caractéristique de sécurité à incorporer dans la bande de papier (6).

18. Utilisation selon l'une quelconque ou plusieurs des revendications précédentes, **caractérisée en ce que** le PEDT/PSS est pourvu d'un additif, de pr éférence, d'un pigment optiquement actif ou optiquement activable ou d'un pigment ayant des propriétés magnétiques.

19. Utilisation selon l'une quelconque ou plusieurs des revendications précédentes, **caractérisée en ce que** la caractéristique de sécurité e st pourvue, en sus du PEDT/PSS, d'un codage optique et/ou d'un codage magnétique.

20. Utilisation selon l'une quelconque ou plusieurs des revendications précédentes, **caractérisée en ce que** le PEDT/PSS est dispos é au sein d'une structure de feuilles en tant que couche de protection pour une métallisation (29).
